# EUROPÄISCHE PATENTSCHRIFT

(11) **EP 0 299 406 B1**
(45) Veröffentlichungstag und Bekanntmachung des Hinweises auf die Patenterteilung: **14.03.1990**
(21) Anmeldenummer: 88111047.2
(22) Anmeldetag: 11.07.1988
(51) Int. Cl.: F15B 15/06

(54) **Schwenkantrieb**
Pivot drive
Moteur

(30) Priorität: 17.07.1987 DE 3734022
(43) Veröffentlichungstag der Anmeldung: 18.01.1989
(73) Patentinhaber: ARGUS VERWALTUNGS-GESELLSCHAFT MIT BESCHRÄNKTER HAFTUNG, D-7505 Ettlingen (DE)
(72) Erfinder: Klug, Rudolf, D-5024 Pulheim (DE)
(74) Vertreter: Geitz, Heinrich, Dr.-Ing.

(56) Entgegenhaltungen:
- DE-A- 2 744 709
- FR-A- 2 370 878
- US-A- 4 564 169

## Beschreibung

Die Erfindung betrifft einen Schwenkantrieb mit einer zentrisch in einem Zylindergehäuse gelagerten Antriebs- oder Schaltwelle, deren Achse die Zylindergehäuseachse senkrecht schneidet und die innerhalb des Zylindergehäuses ein Zahnritzel aufweist, das mit zwei Zahnstangen kämmt, von denen jede an jeweils einem in dem Zylindergehäuse geführten Kolben angebracht ist, wobei beide Kolben durch Druckluftbeaufschlagung gegen Federkraft gegenläufig nach außen verstellbar sind.

Derartige Schwenkantriebe sind allgemein bekannt (siehe z.B. DE-A 2 744 709) und werden zum Beispiel zur Betätigung von Kugelhähnen, Klappen oder dergleichen verwendet.

Bei Druckluftbeaufschlagung wird nicht nur die Antriebs- oder Schaltwelle und damit ein beispielsweise daran angeschlossenes Absperrorgan verstellt, sondern die Druckluft dient gleichzeitig auch dazu, die die Kolben beaufschlagenden Federn vorzuspannen. Im Falle eines Druckausfalles bewirken diese Federn die Rückstellung der Kolben und damit die Rückstellung der Antriebs- oder Schaltwelle in ihre Grundstellung.

Die in Betriebsstätten vorhandenen Druckluftquellen sind häufig nicht ausreichend ausgelegt, um das Verstellen der Antriebs- oder Schaltwelle einerseits und das Vorspannen der Rückstellfedern andererseits zu bewirken.

Der Erfindung liegt daher die Aufgabe zugrunde, einen Schwenkantrieb so zu gestalten, daß mit einer vorgegebenen, in einem Betrieb vorhandenen Druckluftquelle im Bereich des Schwenkantriebes eine höhere Antriebsleistung erzielt werden kann als bei bekannten Schwenkantrieben.

Gelöst ist diese Aufgabe erfindungsgemäß dadurch, daß bei dem Schwenkantrieb nach dem Oberbegriff des Patentanspruchs 1 an jedem der federbelasteten Kolben mittels einer Mitnehmerstange ein ebenfalls im Zylinder geführter Zweitkolben befestigt ist, von denen jeder mit dem anderen federbelasteten Kolben einen gemeinsamen mit Druckluft beaufschlagbaren Zylinderraum begrenzt.

Der erfindungsgemäße Schwenkantrieb zeichnet sich somit im wesentlichen dadurch aus, daß zwei Doppelkolbeneinheiten bzw. Tandemkolben jeweils derart gegenläufig verstellbar sind, daß die von einer Druckluftquelle erzeugbare Kraft etwa verdoppelt wird, indem bei gegebener Kolbenfläche jedes Einzelkolbens jede Doppelkolbeneinheit praktisch eine doppelt so große Beaufschlagungsfläche wie die Einzelkolben hat.

Eine zweckmäßige Weiterbildung der Erfindung sieht vor, daß die Mitnehmerstange jeder Doppelkolbeneinheit abdichtend durch den Zweitkolben der jeweils anderen Doppelkolbeneinheit hindurchgeführt ist. Gemäß einer anderen Weiterbildung sind die beiden mit Druckluft beaufschlagbaren Zylinderräume an eine gemeinsame Druckluftleitung angeschlossen.

Eine Ausführungsform des erfindungsgemäßen Schwenkantriebs soll nachstehend anhand der beigefügten Zeichnung näher erläutert werden. In schematischen Ansichten zeigen:
Fig. 1 einen Längsschnitt durch den in der Grundstellung, die der Stellung "Zu" eines beispielsweise angeschlossenen Absperrorganes entspricht, stehenden Schwenkantrieb und
Fig. 2 gleichfalls einen Längsschnitt durch den Schwenkantrieb, jedoch in einer der Position "Auf" eines angeschlossenen Absperrorganes entsprechenden Betriebsstellung.

Die Fig. 1 und 2 zeigen ein beidseitig geschlossenes Zylindergehäuse 1, in dem zentrisch eine an ein nicht dargestelltes Absperrorgan angeschlossene Antriebs- oder Schaltwelle 14 gelagert ist, deren Achse die Zylindergehäuseachse senkrecht schneidet und die innerhalb des Zylindergehäuses 1 als Zahnritzel ausgestaltet ist. Das Zahnritzel kämmt mit zwei Zahnstangen 15 und 16. Die Zahnstange 15 ist Teil eines Zweitkolbens 4, der über eine Mitnehmerstange 3 mit einem durch ein Federpaket 5 belasteten Erstkolben 2 in Verbindung steht. Die Zahnstange 16 ist Teil eines weiteren Zweitkolbens 8, der über eine Mitnehmerstange 7 mit einem Erstkolben 6, der seinerseits von einem Federpaket 9 belastet ist, in Verbindung steht. Jede Mitnehmerstange 3 bzw. 7 der beiden Doppelkolbeneinheiten 2, 4 bzw. 6, 8 ist abdichtend durch den Zweitkolben der jeweils anderen Dopelkolbeneinheit hindurchgeführt.

In der in Fig. 1 dargestellten Grundstellung, die der Position "Zu" eines angeschlossenen Absperrorgans entspricht, werden die beiden Doppelkolbeneinheiten von den Federpaketen 5 bzw. 9 in einer solchen Stellung gehalten, daß der Erstkolben 2 der einen Doppelkolbeneinheit praktisch am Zweitkolben 8 der anderen Doppelkolbeneinheit anliegt, wobei in den Spalt zwischen diesen beiden Kolben 2 und 8 ein Drucklufteinlaß 10 einmündet. Ein weiterer Drucklufteinlaß 11 mündet in den Spalt zwischen dem Zweitkolben 4 und dem Erstkolben 6.

Wenn durch die beiden vorzugsweise an eine gemeinsame Druckluftleitung angeschlossenen Drucklufteinlässe 10 und 11 Druckluft zugeführt wird, werden die beiden Doppelkolbeneinheiten 2, 4 bzw. 6, 8 entgegen der Kraft der Federpakete 5 und 9 nach außen gedrücket, wobei die beiden Zylinderräume 12 und 13 entstehen. Bei gegebenem Querschnitt des Zylindergehäuses wird jede Tandembzw. Doppelkolbeneinheit im Bereich der beiden Zylinderräume 12 und 13 zweifach mit Druckluft beaufschlagt, wobei mit einem im Betrieb vorhandenen vorgegebenen Druckluftnetz die vorhandene Druckkraft einmal zum Verstellen der Antriebs-oder Schaltwelle 14 und zum anderen zum Vorspannen der Federpakete 5 und 6 verdoppelt wird.

## Patentansprüche

1. Schwenkantrieb mit einer zentrisch in einem Zylindergehäuse gelagerten Antriebs- oder Schaltwelle (14), deren Achse die Zylindergehäuseachse senkrecht schneidet und die innerhalb des Zylindergehäuses (1) ein Zahnritzel aufweist, das mit zwei Zahnstangen (15, 16) kämmt, von denen jede an jeweils einem in dem Zylindergehäuse (1) geführten Kolben (2, 6) angebracht ist, wobei die beiden Kolben (2, 6) durch Beaufschlagung mit Druckluft gegen Federkraft (Federpakete 5, 9) gegenläufig nach außen verstellbar sind, dadurch gekennzeichnet, daß an jedem federbelasteten Kolben (2 bzw. 6) mittels einer Mitnehmerstange (3, 7) ein ebenfalls in dem Zylindergehäuse (1) geführter Zweitkolben (4, 8) befestigt ist, von denen jeder mit dem anderen federbelasteten Kolben einen gemeinsamen mit Druckluft beaufschlagbaren Zylinderraum (12, 13) begrenzt.

2. Schwenkantrieb nach Anspruch 1, dadurch gekennzeich net, daß die Mitnehmerstange (3, 7) jeder Doppelkolbeneinheit (2, 4; 6, 8) abdichtend durch den Zweitkolben (4, 8) der jeweils anderen Doppelkolbeneinheit hindurchgeführt ist.

3. Schwenkantrieb nach Anspruch 1 oder 2, dadurch gekennzeichnet, daß die beiden mit Druckluft beaufschlagbaren Zylinderräume (12, 13) an eine gemeinsame Druckluftleitung angeschlossen sind.

## Claims

1. Part-turn actuator with a drive or actuating shaft (14) supported centrically in a cylindrical housing. The axis of this shaft intersects vertically with the axis of the cylindrical housing. The shaft is equipped with a pinion located inside of the cylindrical housing (1) which meshes with two gear racks (15, 16). Each of these gear racks is mounted on a piston (2, 6) guided in the cylindrical housing (1). Both pistons (2, 6) may be adjusted outwards in opposite direction thus acting against the spring force of two sets of springs (5, 9) if compressed air is applied. The pistons are characterized by the fact that: a secondary piston (4, 8) which is also guided in the cylindrical housing (1) is mounted on each spring-loaded piston (2 resp. 6) by means of a driving rod (3, 7). Each of these secondary pistons (4, 8), together with the other spring-loaded piston, limits a common cylindrical chamber (12, 13) to which in turn compressed air may be applied.

2. Part-turn actuator according to claim 1, characterized by the fact that the driving rod (3, 7) of each dual piston assembly (2, 4; 6, 8) is sealed towards and routed through the secondary piston (4, 8) of the other dual piston assembly.

3. Part-turn actuator according to claims 1 or 2, characterized by the fact that both cylindrical chambers (12, 13) to which compressed air may be applied are connected to a common compressed air supply line.

## Revendications

1. Entraînement pivotant disposant d'un arbre d'entraînement ou de commande (14) maintenu par un palier centré dans un carter de cylindre. L'axe de cet arbre coupe le plan du carter de cylindre verticalement et est muni d'un pignon se trouvant à l'intérieur de ce carter de cylindre (1). Ce pignon est actionné par deux crémaillères (15, 16), chacune de celles-ci étant reliée à un piston (2, 6) intégré dans le carter de cylindre (1). Ces pistons (2, 6) se déplacent tous deux vers l'extérieur sur admission d'air comprimé agissant contre la force d'un ressort (bloc-ressort 5, 9), et se caractérisent par une bielle d'entraînement (3, 7) fixée d'une part à chaque piston sous précharge (2 ou 6), et d'autre part à un piston auxiliaire (4, 8) se trouvant aussi dans la carter de cylindre (1), chacun de ceux-ci délimitant un volume d'admission d'air comprimé (12, 13) commun.

2. Entraînement pivotant selon revendication 1, caractérisé par le fait que la bielle d'entraînement - (3, 7) de chaque unité à piston tandem (2, 4; 6, 8) est respectivement guidée au travers du piston auxiliaire (4, 8) de l'unité à piston tandem opposée tout en étant étanche.

3. Entraînement pivotant selon revendication 1 ou 2, caractérisé par le fait que les deux volumes d'admission d'air comprimé (12, 13) sont tous deux reliés à une canalisation d'air comprimé commune.
